# EUROPÄISCHE PATENTSCHRIFT

(11) **EP 4 310 867 B1**
(45) Veröffentlichungstag und Bekanntmachung des Hinweises auf die Patenterteilung: **13.05.2026**
(21) Anmeldenummer: 23173960.8
(22) Anmeldetag: 17.05.2023
(51) Int. Cl.: H01C 1/082, H01C 3/12, H01C 1/028, H01C 13/02, H01C 1/08, H01C 13/00, H05B 3/42, H01C 1/01, H01C 1/02, H01C 3/00, H05B 3/26, H05B 3/40, H05B 3/48

(54) **LASTBANK**
LOAD BANK
BANC DE CHARGE

(30) Priorität: 15.07.2022 DE 202022103996 U
(43) Veröffentlichungstag der Anmeldung: 24.01.2024
(73) Patentinhaber: Jovyatlas GmbH, 26844 Jemgum (DE)
(72) Erfinder: Pastoor, Wolfgang, 62810 Westoverledingen (DE)
(74) Vertreter: Grättinger Möhring von Poschinger Patentanwälte Partnerschaft mbB

(56) Entgegenhaltungen:
- CN-A- 109 887 692
- CN-B- 102 446 610
- CN-U- 201 878 351
- GB-A- 1 164 442

## Beschreibung

Die vorliegende Erfindung betrifft eine Lastbank umfassend einen Trägerrahmen und mehrere am Trägerrahmen befestigte Lastbankwiderstandsmodule.

Derartige Lastbänke werden auch als Hochleistungswiderstände bezeichnet und weisen typischerweise Heizwiderstände auf, in denen elektrische Energie in Wärme umgewandelt, die dann mittels natürlicher oder (durch einen Ventilator) erzwungener Konvektion abgeführt wird, um eine Überhitzung zu verhindern. Lastbänke sind seit vielen Jahren bekannt und kommen für die verschiedensten Anwendungen zum Einsatz, beispielsweise als Erdungswiderstände, Bahnwiderstände, Bremswiderstände oder Lastbänke für die Generatoren-Prüfung.

Aus dem großen Fundus der Offenbarungen sei beispielhaft das Dokument DE 10 2018 105 558 A1 herausgegriffen, welches eine Lastbank der eingangs beschriebenen Art beschreibt, bei der rohrförmige Heizelemente zu Modulen zusammengefasst, stehend auf Leisten montiert und von unten kontaktiert werden, insbesondere um die Wärmebelastung der Kontaktierungsstellen zu minimieren.

CN 109 887 692 A beschreibt eine Lastbank mit einer Vielzahl von liegend angeordneten, U-förmigen Rohrheizelementen, die einzeln montiert und ausgewechselt werden können.

CN 102 446 610 A beschreibt eine Lastbank mit Rohrheizelementen, die jeweils ein Edelstahlrohr, einen Widerstandsdraht und eine Isolierfüllung aufweisen.

Vor diesem Hintergrund liegt der vorliegenden Erfindung die Aufgabe zugrunde eine Lastbank mit verbesserter Praxistauglichkeit bereitzustellen, insbesondere bezogen auf Effizienz, Kompaktheit, Sicherheit, Langlebigkeit, Zuverlässigkeit und Wartungsfreundlichkeit.

Gelöst wird diese Aufgabe durch die Lastbank gemäß Anspruch 1. Die Lastbank umfasst dabei einen Trägerrahmen und mehrere am Trägerrahmen befestigte Lastbankwiderstandsmodule, wobei jedes Lastbankwiderstandsmodul eine elektrisch nicht-leitende Trägerplatte und mehrere als Rohrheizelemente ausgeführte Heizwiderstände umfasst. Die Rohrheizelemente weisen jeweils auf zwei Kontaktstellen, ein Wärmeabführrohr und einen im Wärmeabführrohr angeordneten Heizdraht, der durch ein den Heizdraht umgebendes Isolationsmaterial vom Wärmeabführrohr elektrisch isoliert ist und mit den Kontaktstellen elektrisch verbunden ist. Die Wärmeabführrohre weisen jeweils gerade Rohrabschnitte und mindestens einen gebogenen Rohrabschnitt auf. Die Rohrheizelemente sind jeweils an einer der elektrisch nicht-leitenden Trägerplatten befestigt. Der Trägerrahmen weist für jedes Lastbankwiderstandsmodul einen korrespondierenden Moduldurchbruch auf, der jeweils derart dimensioniert ist, dass die Wärmeabführrohre eines Lastbankwiderstandsmoduls durch den Moduldurchbruch hindurchführbar sind und die Trägerplatte eines Lastbankwiderstandsmoduls den korrespondierenden Moduldurchbruch überlappt. Die Lastbankwiderstandsmodule sind jeweils am Trägerrahmen befestigt, indem die elektrisch nicht-leitenden Trägerplatten der Lastbankwiderstandsmodule jeweils am Trägerrahmen befestigt sind, sodass der Trägerrahmen gemeinsam mit den Trägerplatten einen Abwärmebereich von einem Kontaktierungsbereich abtrennt. Die Kontaktstellen sind im Kontaktierungsbereich angeordnet. Die geraden Rohrabschnitte der Wärmeabführrohre sind im Abwärmebereich bezogen auf ihre Längserstreckung liegend angeordnet.

Durch das synergetische Zusammenspiel der erfindungsgemäßen Merkmale kann eine Lastbank bereitgestellt werden, die in mehrfacher Hinsicht über eine verbesserte Praxistauglichkeit verfügt.

Dadurch, dass jede Trägerplatte jeweils den zugehörigen (korrespondierenden) Moduldurchbruch im Trägerrahmen in Längs- und/oder Quererstreckung überlappt (sodass die Trägerplatten jeweils nicht durch die Moduldurchbrüche hindurchführbar sind), bilden die Trägerplatten gemeinsam mit dem Trägerrahmen eine (durchgängige) wandartige Barriere, die den Abwärmebereich von dem Kontaktierungsbereich abtrennt. Auf diese Weise kann die von den Wärmeabführrohren abgegebene Wärmebelastung im Abwärmebereich fokussiert und in einem gewissen Umfang vom Kontaktierungsbereich abgeschirmt und ferngehalten werden. Die Temperaturbelastung im Kontaktierungsbereich ist somit relativ gering, was der Lebensdauer und Zuverlässigkeit der Lastbank zugutekommt.

Durch die modulweise Gruppierung von mehreren Rohrheizelementen zu einem (eine gemeinsame Trägerplatte aufweisendem) Lastbankwiderstandsmodul können fehlerhafte Rohrheizelemente einfach und schnell (modulspezifisch) entfernt und ersetzt werden, was der Wartungsfreundlichkeit zuträglich ist. Der Umstand, dass die geraden Rohrabschnitte der Wärmeabführrohe dabei bezogen auf ihre Längserstreckung liegend angeordnet sind, erleichtert dabei nicht nur das "Ein- und Ausfädeln" der Wärmeabführrohre durch den zugehörigen Moduldurchbruch beim Ein- und Ausbau der Module, sondern ist zudem auch der effizienten Wärmeabfuhr zuträglich. Denn die liegende Anordnung der geraden Rohrabschnitte der Wärmeabfuhrrohre quer zur Luftströmungsrichtung begünstigt die Ausbildung von turbulenten Strömungen, wodurch die Wärmeableitung verbessert werden kann.

Die Angabe, dass die geraden Rohrabschnitte der Wärmeabführrohre bezogen auf ihre Längserstreckung liegend angeordnet sind, ist dabei vorliegend in dem Sinne zu verstehen, dass die geraden Rohrabschnitte quer zu der sich im Abwärmebereich ausbildenden vertikalen Luftströmung angeordnet sind. Wenn also die Längserstreckung der geraden Rohrabschnitte der Wärmeabführrohre mit der Horizontalen einen Winkel von weniger als 25° (insbesondere weniger als 20°) einschließt, ist dies als liegend im vorliegenden Sinne zu verstehen.

Die Wärmeabführrohre weisen jeweils gerade (zueinander parallel verlaufende) Rohrabschnitte und mindestens einen gebogenen (Umlenk-)Rohrabschnitt auf. Auf diese Weise lässt sich ein platzsparender mäandernder Verlauf der Wärmeabführrohre realisieren. Jedes mäandernde Wärmeabführrohr erstreckt sich dabei vorteilhafterweise in einer Ebene, die bevorzugter Weise horizontal ausgerichtet ist. Alternativ kann sich das Wärmeabfuhrrohr allerdings auch in einer vertikalen Ebene erstrecken.

Erfindungsgemäß sind die Wärmeabführrohre dabei nicht elektrisch leitend verbunden mit dem (elektrisch geerdeten) Trägerrahmen. Damit kann, selbst wenn das Isolationsmaterial seine Isolationswirkung einbüßt und ein elektrischer Kontakt zwischen einem Heizdraht und einem Wärmeabführrohr hergestellt wird, ein Masseschluss (Kurzschluss) zwischen Heizdraht und dem Trägerrahmen verhindert werden. Dies ist der Betriebssicherheit zuträglich. Der Trägerrahmen kann dabei einen Teil des Gehäusekorpus' bilden.

Bevorzugt umfasst die Lastbank dabei einen Ventilator, der geeignet ist in dem Abwärmebereich der Lastbank einen vertikalen Luftzug hervorzurufen. Auf diese Weise kann im Abwärmebereich ein (bevorzugt vertikal nach oben gerichteter) Luftstrom mit derart hoher Strömungsgeschwindigkeit bereitgestellt werden, sodass sich eine erzwungene Konvektion unter Ausbildung von turbulenten Strömungsverhältnissen an der Oberfläche der Wärmeabfuhrrohe einstellt, was der Wärmeableitung und somit der Effizienz der Lastbank zugutekommt.

Weiterhin umfasst die Lastbank eine Hitzeschutzplatte, die parallel zu den Trägerplatten im Abwärmebereich angeordnet ist und Rohrdurchbrüche aufweist, durch die die Wärmeabführrohre hindurchführbar sind. Auf diese Weise kann der Kontaktierungsbereich noch wirksamer von Wärmebelastung abgeschirmt werden.

Gemäß einer bevorzugten Ausführungsform der erfindungsgemäßen Lastbank sind die Trägerplatten aus Glimmer, insbesondere aus Mikanit, ausgeführt. Glimmer bzw. insbesondere Mikanit ist ein elektrischer Isolator, mechanisch und thermisch relativ stabil, leicht zu bearbeiten und dabei relativ günstig - und somit besonders geeignet als Trägerplattenmaterial.

Als Isolationsmaterial kann dabei Magnesiumoxid zum Einsatz kommen.

Gemäß einer weiteren bevorzugten Ausführungsform weisen die Rohrheizelemente jeweils einen Flansch auf und sind (die Rohrheizelemente) an einer der Trägerplatten lösbar befestigbar, indem das jeweilige Rohrheizelement bis zum Anschlag an dem Flansch in mindestens einen Rohrdurchbruch der Trägerplatte einführbar und in dieser Position lösbar befestigbar ist. Auf diese Weise kann das Rohrheizelement einfach an der Trägerplatte befestigt und gleichzeitig erreicht werden, dass - wenn der Flansch vollflächig an der Trägerplatte anliegt - die geraden Rohrabschnitte des Wärmeabfuhrrohrs des zugehörigen Rohrheizelements die gewünschte liegende Ausrichtung aufweisen.

Ganz besonders bevorzugt sind dabei die Rohrheizelemente jeweils mittels mindestens einer geschraubten Mutter lösbar befestigbar. Diese Befestigungsart ermöglicht dabei zum einen das Nachspannen der Verbindung (um im Laufe der Zeit auftretende Setzungserscheinungen zu kompensieren) und zum anderen den einfachen Austausch einzelner fehlerhafter Rohrheizelemente. Beides ist der Wartungsfreundlichkeit der Lastbank zuträglich.

Dabei ist ganz besonders bevorzugt zwischen den Flanschen und den Trägerplatten jeweils eine Dichtung, insbesondere eine Silikondichtung vorgesehen. Damit kann das Eintreten von Umgebungsluftfeuchtigkeit in das mit Isolationsmaterial gefüllten Volumen zwischen dem Heizdraht und der Wärmeabfuhrverrohrung weitestgehend verhindert werden. Das Isolationsmaterial ist typischerweise stark hygroskopisch und verliert mit wachsender Feuchtigkeitsbeladung seine elektrisch isolierende Eigenschaft. Vor diesem Hintergrund kann durch die effektive Abdichtung des Isolationsmaterials gegenüber der Umgebungsluftfeuchtigkeit, die Verlässlichkeit und die Langlebigkeit der Lastbank erhöht werden.

Ferner umfasst die Lastbank elektrisch nicht-leitende, insbesondere aus Mikanit ausgeführte, Führungsplatten mit Ausnehmungen, durch die die Rohrheizelemente hindurchführbar sind. Mit Hilfe dieser Führungsplatten kann insbesondere bei langen Rohrheizelementen verhindert werden, dass sich diese durch ihr Eigengewicht verbiegen bzw. absacken und als Folge davon das Gehäuse der Lastbank berühren. Das würde in nachteiliger Weise zum einen zu einer unerwünschten Wärmeeinleitung in das Gehäuse führen und zum anderen (bei einem Kurzschluss zwischen dem Heizdraht und dem Wärmeabführrohr) zu einem Masseschluss zwischen dem Heizdraht und dem Gehäuse führen. Die Führungsplatten wirken sich somit vorteilhaft auf die Betriebssicherheit und Langlebigkeit der Lastbank aus. Ferner ermöglichen die Führungsplatten damit den Einsatz von Rohrheizelementen mit längeren Wärmeabführrohren.

Darüber hinaus unterstützen die Führungsplatten, die den Abwärmebereich in mehrere Teilkammern unterteilen, die Ausbildung eines homogenen Strömungsbildes im Abwärmebereich. Auf diese Weise bildet sich eine Luftströmung mit noch höheren Strömungsgeschwindigkeiten in vertikaler Richtung aus, was der Wärmeübertragung und damit der Effizienz der Lastbank zugutekommt.

Nachfolgend wird ein Ausführungsbeispiel der Erfindung anhand der Zeichnung näher erläutert. Dabei zeigt
- Fig. 1A - 1B: eine Lastbank in einer Schnittansicht (Fig. 1A) und einer Vorderansicht (Fig. 1B),
- Fig. 2: die Lastbank gemäß den Figuren 1A und 1B mit nach vorne geklappter Montageplatte und einem teilweise herausgezogenen Lastwiderstandsmodul in Schnittansicht,
- Fig. 3A - 3C: drei Lastbankwiderstandsmodule samt einer Trägerplatte in einer Draufsicht (Fig. 3A), einer Seitenansicht (Fig. 3B) und einer Vorderansicht (Fig. 3C), und
- Fig. 4A - 4B: drei Lastbankwiderstandsmodule samt einer Trägerplatte in einer perspektivischen Hinteransicht (Fig. 4A) und einer perspektivischen Vorderansicht (Fig. 4B).

Zunächst soll Bezug nehmend auf die Figuren 1A bis 2 der generelle Aufbau der Lastbank erläutert werden, bevor spezifische Details mit Verweis auf die Figuren 3A bis 4B ausgeführt werden.

Die Figuren 1A und 1B zeigen eine Lastbank 1 in einer Schnittansicht bzw. einer Vorderansicht. Die Lastbank 1 weist einen auf vier Standfüßen 2 ruhenden Gehäusekorpus 3 auf, an dessen Vorderseite ein Schaltschrank 4 angebracht ist, der mittels zweier Türen 5 geöffnet werden kann. Durch eine Öffnung 6 auf der Unterseite des Gehäusekorpus 3 kann mittels eines dort angebrachten Ventilators 7 innerhalb des Gehäusekorpus 3 ein vertikal nach oben gerichteter Luftstrom (Luftzug) ausgebildet werden. Der Gehäusekorpus 3 weist im oberen Bereich eine weitere Öffnung 8 auf, durch die der Luftstrom den Gehäusekorpus 3 verlassen kann.

Im Gehäusekorpus 3 sind mehrere Lastbankwiderstandsmodule 9 angeordnet, die jeweils eine Trägerplatte 10 und mehrere daran befestigte als Rohrheizelemente 11 ausgeführte Heizwiderstände aufweisen. Werden die Heizwiderstände der Lastbankwiderstandsmodule 9 im bestimmungsgemäßen Betrieb mit Strom beaufschlagt, wird dieser in Wärme umgewandelt und die Wärme mittels des Luftstroms aus der Lastbank 1 abgeführt. Der Gehäusekorpus 3 umfasst hierzu einen elektrisch leitenden und geerdeten Trägerrahmen 12, an dem die Lastbankwiderstandsmodule 9 über die nicht-leitenden Trägerplatten 10 befestigt sind.

Die Trägerplatten 10 und der Trägerrahmen 12 bilden gemeinsam eine Barriere aus, die einen Abwärmebereich 13 (der sich innerhalb des Gehäusekorpus 3 erstreckt) von einem Kontaktierungsbereich 14 (der sich innerhalb des Schaltschranks 4 erstreckt) abtrennt.

Innerhalb des Schaltschranks 4 ist eine Montageplatte 15 angeordnet, an der elektrische und elektronische Komponenten 16 befestigt sind und die mittels eines Gelenks 17 am Schaltschrankboden 18 drehbar gelagert ist.

Wie in Figur 2 illustriert kann die Montageplatte 15 bei geöffneten Schaltschranktüren 5 durch Drehung um das Gelenk 17 nach vorne geklappt werden. Dadurch werden die Lastwiderstandsmodule 9 durch den Schaltschrank 4 (also von vorne) zugänglich und können beispielsweise zu Wartungs- oder Reparaturzwecken aus dem Gehäusekorpus 3 (nach vorne hin) entnommen werden. Ein in Figur 2 dargestelltes Lastmodul 9 ist dabei in einem teilweise aus dem Gehäusekorpus 3 herausgezogenen Zustand dargestellt.

Die Figuren 3A bis 3C sowie 4A und 4B zeigen jeweils einen drei Lastbankwiderstandsmodule 9 samt angrenzendem Trägerrahmen 12 umfassenden Ausschnitt der Lastbank 1 gemäß den Figuren 1A bis 2. Jedes Lastbankwiderstandsmodul 9 weist eine elektrisch nicht-leitende aus Mikanit ausgeführte Trägerplatte 10 und zehn als Rohrheizelemente 11 ausgeführte Heizwiderstände auf. Jedes Rohrheizelement 11 weist zwei Kontaktstellen 19, ein Wärmeabführrohr 20 und einen im Wärmeabfuhrrohr 20 angeordneten Heizdraht auf, der durch ein den Heizdraht umgebendes Isolationsmaterial vom Wärmeabführrohr 20 elektrisch isoliert und mit den Kontaktstellen 19 elektrisch verbunden ist. Jedes Wärmeabfuhrrohr 20 weist einen mäandernden Verlauf auf, der durch vier gerade Rohrabschnitte 20a und drei gebogene (halbkreisförmige) (Umlenk-)Rohrabschnitte 20b gebildet wird. Wie aus der Draufsicht Figur 3A und der Seitenansicht Figur 3B ersichtlich ist, erstrecken sich die mäandernden Wärmeabführrohre 20 jeweils in einer horizontalen Ebene.

Jedes Rohrheizelement 11 hat zwei Flansche 22 und ist an der Trägerplatte 10 lösbar befestigt, indem es bis zum Anschlag an die Flansche 22 in Rohrdurchbrüche der Trägerplatte 10 eingeführt und in dieser Position mittels geschraubter Muttern 23 (die auf der den Flanschen 22 gegenüberliegenden Seite der Trägerplatte 10 angeordnet sind) verschraubt wird. Zwischen den Flanschen 22 und den Trägerplatten 10 ist jeweils eine Silikondichtung vorgesehen.

Der Trägerrahmen 12 weist für jedes Lastbankwiderstandsmodul 9 einen korrespondierenden Moduldurchbruch 24 auf, der derart dimensioniert ist, dass die Wärmeabführrohre 20 eines Lastbankwiderstandsmoduls 9 durch den Moduldurchbruch 24 hindurchführbar sind und die Trägerplatte 10 eines Lastbankwiderstandsmoduls 9 den korrespondierenden Moduldurchbruch 24 überlappt. Die Trägerplatte 10 ist in ihrer Längs- und Quererstreckung größer ausgeführt als der zugehörige Moduldurchbruch 23. Die Lastbankwiderstandsmodule 9 sind am Trägerrahmen 12 befestigt, indem die elektrisch nicht-leitenden Trägerplatten 10 der Lastbankwiderstandsmodule 9 jeweils mit dem Trägerrahmen 12 mittels Schrauben 25 verschraubt und somit lösbar befestigt sind. Erkennbar ist weiterhin eine parallel zu den Trägerplatten 10 angeordnete Hitzeschutzplatte 26 mit Rohrdurchbrüchen 26a sowie zwei elektrisch nicht-leitende, aus Mikanit ausgeführte, Führungsplatten 27 mit Ausnehmungen 27a, durch die die Rohrheizelemente 11 hindurchführbar sind. Die geraden Rohrabschnitte 20a der Wärmeabführrohre 20 sind jeweils in ihrer Längserstreckung liegend angeordnet (und schließen mit der Horizontalen einen Winkel von 0° ein).

Die Figuren 3A und 3B, 4A und 4B zeigen dabei jeweils zwei Lastwiderstandsmodule 9, die bereits mit dem Trägerrahmen 12 verschraubt sind, während bei einem Lastwiderstandsmodul 9 gerade die Wärmeabführrohre 20 durch den Moduldurchbruch 23, die Hitzeschildplatte 26 und die Führungsplatten 27 hindurchgeführt bzw. eingefädelt werden.

Die mit dem Trägerrahmen 12 verschraubten Trägerplatten 10 bilden dabei gemeinsam eine Barriere aus, die einen Abwärmebereich 13 von einem Kontaktierungsbereich 14 abtrennt, wobei die Kontaktstellen 19 im Kontaktierungsbereich 14 angeordnet sind.

## Patentansprüche

1. Lastbank (1) umfassend einen Trägerrahmen (12) und mehrere am Trägerrahmen (12) befestigte Lastbankwiderstandsmodule (9), wobei
- jedes Lastbankwiderstandsmodul (9) eine elektrisch nicht-leitende Trägerplatte (10) und mehrere als Rohrheizelemente (11) ausgeführte Heizwiderstände umfasst,
- die Rohrheizelemente (11) jeweils zwei Kontaktstellen (19), ein Wärmeabführrohr (20) und einen im Wärmeabführrohr (20) angeordneten Heizdraht aufweisen, der durch ein den Heizdraht umgebendes Isolationsmaterial vom Wärmeabführrohr (20) elektrisch isoliert ist und mit den Kontaktstellen (19) elektrisch verbunden ist,
- die Wärmeabführrohre (20) jeweils gerade Rohrabschnitte (20a) und mindestens einen gebogenen Rohrabschnitt (20b) aufweisen,
- die Rohrheizelemente (11) jeweils an einer der elektrisch nicht-leitenden Trägerplatten (10) befestigt sind,
- der Trägerrahmen (12) für jedes Lastbankwiderstandsmodul (9) einen korrespondierenden Moduldurchbruch (23) aufweist, der jeweils derart dimensioniert ist, dass die Wärmeabführrohre (20) eines Lastbankwiderstandsmoduls (9) durch den Moduldurchbruch (23) hindurchführbar sind und die Trägerplatte (10) eines Lastbankwiderstandsmoduls (9) den korrespondierenden Moduldurchbruch (23) überlappt, und
- die Lastbankwiderstandsmodule (9) jeweils am Trägerrahmen (12) befestigt sind, indem die elektrisch nicht-leitenden Trägerplatten (10) der Lastbankwiderstandsmodule (9) jeweils am Trägerrahmen (12) befestigt sind, sodass
- der Trägerrahmen (12) gemeinsam mit den Trägerplatten (10) einen Abwärmebereich (13) von einem Kontaktierungsbereich (14) abtrennt,
- die Kontaktstellen (19) im Kontaktierungsbereich (14) angeordnet sind,
- die geraden Rohrabschnitte (20a) der Wärmeabführrohre (20) im Abwärmebereich (13) bezogen auf ihre Längserstreckung liegend angeordnet sind,
- die Lastbank (1) eine Hitzeschutzplatte (26) umfasst, die parallel zu den Trägerplatten (10) im Abwärmebereich (13) angeordnet ist und Rohrdurchbrüche (26a) aufweist, durch die die Wärmeabführrohre (20) hindurchführbar sind, und
- die Lastbank (1) elektrisch nicht-leitende, insbesondere aus Mikanit ausgeführte, Führungsplatten (27) mit Ausnehmungen (27a) umfasst, durch die die Rohrheizelemente (11) hindurchführbar sind.

2. Lastbank (1) nach Anspruch 1, wobei
die Lastbank (1) einen Ventilator (7) umfasst, der geeignet ist in dem Abwärmebereich (13) der Lastbank (1) einen vertikalen Luftzug hervorzurufen.

3. Lastbank (1) nach einem der vorhergehenden Ansprüche, wobei die Trägerplatten (10) aus Glimmer, insbesondere aus Mikanit, ausgeführt sind.

4. Lastbank (1) nach einem der vorhergehenden Ansprüche, wobei das Isolationsmaterial Magnesiumoxid ist.

5. Lastbank (1) nach einem der vorhergehenden Ansprüche, wobei die Rohrheizelemente (11) jeweils einen Flansch (22) aufweisen und an einer der Trägerplatten (10) lösbar befestigbar sind, indem das jeweilige Rohrheizelement (11) bis zum Anschlag an dem Flansch (22) in mindestens einen Rohrdurchbruch der Trägerplatte (10) einführbar und in dieser Position lösbar befestigbar ist.

6. Lastbank (1) nach Anspruch 5, wobei die Rohrheizelemente (11) jeweils mittels mindestens einer geschraubten Mutter lösbar befestigbar sind.

7. Lastbank (1) nach einem der Ansprüche 5 oder 6, wobei zwischen den Flanschen (22) und den Trägerplatten (10) jeweils eine Dichtung, insbesondere eine Silikondichtung, vorgesehen ist.

## Claims

1. Load bank (1) comprising a carrier frame (12) and a plurality of load bank resistor modules (9) fastened to the carrier frame (12), wherein
- each load bank resistor module (9) comprises an electrically non-conductive carrier plate (10) and a plurality of heating resistors embodied as tubular heating elements (11),
- the tubular heating elements (11) each have two contact points (19), a heat dissipation tube (20) and a heating wire arranged in the heat dissipation tube (20), which heating wire is electrically insulated from the heat dissipation tube (20) by an insulation material surrounding the heating wire and is electrically connected to the contact points (19),
- the heat dissipation tubes (20) each have straight tube sections (20a) and at least one bent tube section (20b),
- the tubular heating elements (11) are each fastened to one of the electrically non-conductive carrier plates (10),
- the carrier frame (12) has, for each load bank resistance module (9), a corresponding module aperture (23), which is dimensioned in each case such that the heat dissipation tubes (20) of a load bank resistance module (9) can be guided through the module aperture (23) and the carrier plate (10) of a load bank resistance module (9) overlaps the corresponding module aperture (23), and
- the load bank resistance modules (9) are each fastened to the carrier frame (12) by virtue of the electrically non-conductive carrier plates (10) of the load bank resistance modules (9) each being fastened to the carrier frame (12), such that
- the carrier frame (12), together with the carrier plates (10), separates a waste heat region (13) from a contacting region (14),
- the contact points (19) are arranged in the contacting region (14),
- the straight tube sections (20a) of the heat dissipation tubes (20) are arranged lying in the waste heat region (13) with respect to their longitudinal extent,
- the load bank (1) comprises a heat protection plate (26), which is arranged parallel to the carrier plates (10) in the waste heat region (13) and has tube apertures (26a), through which the heat dissipation tubes (20) can be guided, and
- the load bank (1) comprises electrically non-conductive guide plates (27), in particular embodied from micanite, with recesses (27a), through which the tubular heating elements (11) can be guided.

2. Load bank (1) according to Claim 1, wherein
the load bank (1) comprises a fan (7), which is suitable for generating a vertical air draft in the waste heat region (13) of the load bank (1).

3. Load bank (1) according to one of the preceding claims, wherein the carrier plates (10) are embodied from mica, in particular from micanite.

4. Load bank (1) according to one of the preceding claims, wherein the insulation material is magnesium oxide.

5. Load bank (1) according to one of the preceding claims, wherein the tube heating elements (11) each have a flange (22) and can be fastened releasably to one of the carrier plates (10) by virtue of the respective tube heating element (11) being able to be introduced into at least one tube aperture of the carrier plate (10) until it butts against the flange (22) and being able to be fastened releasably in this position.

6. Load bank (1) according to Claim 5, wherein the tube heating elements (11) can each be fastened releasably by means of at least one screwed nut.

7. Load bank (1) according to either of Claims 5 and 6, wherein a seal, in particular a silicone seal, is provided in each case between the flanges (22) and the carrier plates (10).

## Revendications

1. Banque de charge (1) comprenant un cadre de support (12) et plusieurs modules de résistance de banque de charge (9) fixés sur le cadre de support (12), sachant que
- chaque module de résistance de banque de charge (9) comprend une plaque de support (10) non électroconductrice et plusieurs résistances chauffantes exécutées sous la forme d'éléments de chauffage tubulaires (11),
- les éléments de chauffage tubulaires (11) comportent respectivement deux points de contact (19), un tube d'évacuation de chaleur (20) et un fil chauffant disposé dans le tube d'évacuation de chaleur (20), qui est électriquement isolé du tube d'évacuation de chaleur (20) par un matériau isolant entourant le fil chauffant et est électriquement relié aux points de contact (19),
- les tubes d'évacuation de chaleur (20) comportent respectiveent des sections tubulaires droites (20a) et au moins une section tubulaire courbe (20b),
- les éléments de chauffage tubulaires (11) sont respectivement fixés à une des plaques de support (10) non électroconductrice,
- le cadre de support (12) pour chaque module de résistance de banque de charge (9) comporte un passage de module (23) correspondant, qui est respectivement dimensionné de telle sorte que les tubes d'évacuation de chaleur (20) d'un module de résistance de banque de charge (9) peuvent être passés à travers le passage de module (23) et la plaque de support (10) d'un module de résistance de banque de charge (9) chevauche le passage de module (23) correspondant, et
- les modules de résistance de banque de charge (9) sont respectivement fixés au cadre de support (12), les plaques de support (10) non électroconductrices des modules de résistance de banque de charge (9) étant respectivement fixées au cadre de support (12) de telle manière que
- le cadre de support (12) sépare en commun avec les plaques de support (10) une zone de dissipation de chaleur (13) d'une zone de mise en contact (14),
- les points de contact (19) sont disposés dans la zone de mise en contact (14),
- les sections tubulaires (20a) droites des tubes d'évacuation de chaleur (20) sont disposées à l'horizontale dans la zone de dissipation de chaleur (13) par rapport à leur extension longitudinale,
- la banque de charge (1) comprend une plaque de protection thermique (26), qui est disposée parallèlement aux plaques de support (10) dans la zone de dissipation de chaleur (13) et comporte des passages tubulaires (26a) à travers lesquels les tubes d'évacuation de chaleur (20) peuvent être passés, et
- la banque de charge (1) comprend des plaques de guidage (27) non électroconductrices avec des évidements (27a), exécutées en particulier en micanite, à travers lesquelles les éléments de chauffage tubulaires (11) peuvent être passés.

2. Banque de charge (1) selon la revendication 1, sachant que la banque de charge (1) comprend un ventilateur (7), qui est adapté pour causer un flux d'air vertical dans la zone de dissipation de chaleur (13) de la banque de charge (1).

3. Banque de charge (1) selon l'une quelconque des revendications précédentes, sachant que les plaques de support (10) sont exécutées en mica, en particulier en micanite.

4. Banque de charge (1) selon l'une quelconque des revendications précédentes, sachant que le matériau d'isolation est de l'oxyde de magnésium.

5. Banque de charge (1) selon l'une quelconque des revendications précédentes, sachant que les éléments de chauffage tubulaires (11) comportent respectivement une bride (22) et peuvent être fixés de façon amovible à une des plaques de support (10), l'élément de chauffage tubulaire (11) respectif pouvant être introduit dans au moins un passage tubulaire de la plaque de support (10) jusqu'en butée sur la bride (22) et fixé de façon amovible dans cette position.

6. Banque de charge (1) selon la revendication 5, sachant que les éléments de chauffage tubulaires (11) peuvent être respectivement fixés de façon amovible au moyen d'au moins un écrou vissé.

7. Banque de charge (1) selon l'une quelconque des revendications 5 ou 6, sachant qu'un joint d'étanchéité, en particulier un joint d'étanchéité en silicone, est prévu respectivement entre les brides (22) et les plaques de support (10).
